# EUROPÄISCHE PATENTSCHRIFT

(11) **EP 3 223 675 B1**
(45) Veröffentlichungstag und Bekanntmachung des Hinweises auf die Patenterteilung: **29.09.2021**
(21) Anmeldenummer: 15798105.1
(22) Anmeldetag: 23.11.2015
(51) Int. Cl.: A47L 13/58

(54) **ENTWÄSSERUNGSVORRICHTUNG FÜR EIN FEUCHTREINIGUNGSGERÄT UND VORMONTIERBARE EINHEIT, DIE DIE ENTWÄSSERUNGSVORRICHTUNG UMFASST**
DRAINING DEVICE FOR A WET CLEANING APPARATUS, AND PREASSEMBLED UNIT COMPRISING SAID DRAINING DEVICE
DISPOSITIF D'ESSORAGE DESTINÉ À UN APPAREIL DE NETTOYAGE PAR VOIE HUMIDE ET UNITÉ PRÉMONTABLE COMPORTANT LE DISPOSITIF D'ESSORAGE

(30) Priorität: 28.11.2014 DE 102014017559
(43) Veröffentlichungstag der Anmeldung: 04.10.2017
(73) Patentinhaber: Carl Freudenberg KG, 69469 Weinheim (DE)
(72) Erfinder: DINGERT, Uwe, 69518 Abtsteinach (DE)
(86) Internationale Anmeldenummer: PCT/EP2015/077305
(87) Internationale Veröffentlichungsnummer: WO 2016/083281

(56) Entgegenhaltungen:
- EP-A1- 1 860 982
- DE-B3- 10 311 813
- GB-A- 1 520 839
- US-A- 4 888 847
- US-A1- 2007 039 117

## Beschreibung

### Technisches Gebiet

Die Erfindung betrifft eine Entwässerungsvorrichtung für ein Feuchtreinigungsgerät umfassend eine Bewässerungsvorrichtung für das Feuchtreinigungsgerät und einen rotierbaren Entwässerungskorb für das Feuchtreinigungsgerät, wobei die Bewässerungsvorrichtung ein mit Frischwasser befüllbares Frischwasserreservoir umfasst, das durch eine Frischwasserleitung strömungsleitend mit dem Entwässerungskorb verbunden ist und eine vormontierbare Einheit, die die Entwässerungsvorrichtung umfasst.

### Stand der Technik

Eine solche Entwässerungsvorrichtung und eine solche vormontierbare Einheit sind aus der US 4,888,847 A bekannt. Die Entwässerungsvorrichtung gelangt zusammen mit einem Eimer zur Anwendung, wobei die Bewässerungsvorrichtung Ventile umfasst, die einerseits eine strömungsleitende Verbindung zwischen dem Frischwasserreservoir und dem Entwässerungskorb und andererseits eine strömungsleitende Verbindung zwischen dem Entwässerungskorb und dem Eimer, auf dem die Entwässerungsvorrichtung montiert ist, zulassen. Die Ventile sind im oberen Bereich des Entwässerungskorbs in Umfangsrichtung gleichmäßig verteilt angeordnet.

Eine weitere Entwässerungsvorrichtung für ein Feuchtreinigungsgerät ist aus der US 2007/0039117 A1 bekannt. Die Entwässerungsvorrichtung umfasst eine Bewässerungsvorrichtung für das Feuchtreinigungsgerät, wobei die Bewässerungsvorrichtung ein mit Frischwasser befüllbares Frischwasserreservoir umfasst, das durch eine Frischwasserleitung strömungsleitend mit dem Entwässerungskorb verbunden ist. Der Entwässerungskorb ist relativ drehfest in der Entwässerungsvorrichtung angeordnet und umschließt einen rotierbaren Dorn, auf den das Feuchtreinigungsgerät aufsetzbar ist.

Aus der Bewässerungsvorrichtung wird Frischwasser mittels einer Pumpe von unten gegen das Feutchtreinigungsgerät gesprüht. Zur Entwässerung wird das auf den Dorn aufgesetzte Feuchtreinigungsgerät durch Rotation ausgeschleudert, und das ausgeschleuderte Wasser in der Entwässerungsvorrichtung aufgefangen und bedarfsweise abgeleitet.

Eine andere Entwässerungsvorrichtung und eine weitere vormontierbare Einheit sind außerdem aus der DE 10 2011 017 445 A1 bekannt. Die vorbekannte Entwässerungsvorrichtung umfasst einen rotierbaren Entwässerungskorb, der durch einen Elektroantrieb in Rotation versetzbar ist. Das Feuchtreinigungsgerät, das durch die Entwässerungsvorrichtung ausschleuderbar ist, ist durch einen Mopp mit einem Moppkopf gebildet.
Die Entwässerungsvorrichtung ist durch ein Befestigungsmittel in Form einer Halterung in einem Eimer befestigt.

Oftmals sind Entwässerungsvorrichtungen für Feuchtreinigungsgeräte aus dem Stand der Technik ausschließlich dafür vorgesehen, um Feuchtreinigungsgeräte durch Ausschleudern zu entwässern. Die Feuchtreinigungsgeräte werden durch die Entwässerungsvorrichtung soweit entwässert, dass zu reinigende Flächen zwar ausreichend feucht gereinigt werden können, ohne dass diese Flächen aber durch unerwünscht große Flüssigkeitsmengen bei der Reinigung oder im Anschluss daran Schaden nehmen.

Das Auswaschen der Feuchtreinigungsgeräte erfolgt üblicherweise im gebrauchten Wischwasser, in dem die zuvor aufgenommenen Verunreinigungen enthalten sind. Um zu verhindern, dass das Feuchtreinigungsgerät durch häufiges Auswaschens im gebrauchten Wischwasser unerwünscht stark verunreinigt bleibt, muss das Wischwasser häufig gewechselt werden, was für den Anwender im Hinblick auf ein möglichst einfaches und rasches Reinigen von Nachteil ist.

### Darstellung der Erfindung

Der Erfindung liegt die Aufgabe zu Grunde, eine Entwässerungsvorrichtung der Eingangs genannten Art und eine vormontierbare Einheit, die die Entwässerungsvorrichtung umfasst, derart weiter zu entwickeln, dass das zu entwässernde Feuchtreinigungsgerät in der Entwässerungsvorrichtung zusätzlich zum Entwässern von Verunreinigungen gleichmäßig und wirkungsvoll gereinigt und/oder befeuchtet werden kann, bei minimiertem Frischwasserverbrauch.

Diese Aufgabe wird erfindungsgemäß durch die Merkmale von Anspruch 1 und Anspruch 19 gelöst. Auf vorteilhafte Ausgestaltungen nehmen die auf Anspruch 1 direkt oder indirekt rückbezogenen Ansprüche Bezug.

Zur Lösung der Aufgabe ist es vorgesehen, dass der Entwässerungskorb einen mit der Frischwasserleitung strömungsleitend verbundenen und in den Entwässerungskorb vorgewölbten Frischwasserdom umfasst, dass der Frischwasserdom einen Boden und einen Mantel umfasst, dass der Boden flüssigkeitsdicht ausgebildet ist, dass der Mantel Durchbrechungen aufweist und dass die Durchbrechungen vom Frischwasser im Wesentlichen radial nach außen durchströmbar sind. Außerdem ist zur Lösung der Aufgabe eine vormontierbare Einheit vorgesehen, umfassend die zuvor beschriebene Entwässerungsvorrichtung, die in einem nach oben offenen Behälter angeordnet ist.

Im Frischwasserdom befindet sich das aus dem Frischwasserreservoir durch die Frischwasserleitung zugeleitete Frischwasser, durch das das Feuchtreinigungsgerät angefeuchtet und/oder gereinigt wird. Bevorzugt ist der Frischwasserdom zentral im Boden des Entwässerungskorbs angeordnet, so dass das Feuchtreinigungsgerät, wenn es sich beispielsweise um einen Mopp mit einem Moppkopf handelt, den Frischwasserdom außenumfangsseitig weitgehend vollständig umschließt Die Befeuchtung des Feuchtreinigungsgeräts und/oder dessen Reinigung erfolgt dadurch besonders gleichmäßig, wobei der Frischwasserverbrauch durch diese Gleichmäßigkeit auf ein Minimum reduziert ist.

Der flüssigkeitsdichte Boden des Frischwasserdoms ist von Vorteil, um zu verhindern, dass das im Frischwasserdom befindliche Frischwasser sofort nach dessen Zuführung in den Frischwasserdom nach unten durch den Boden hindurch läuft und dadurch für die Befeuchtung und/oder Reinigung des Feuchtreinigungsgeräts nicht mehr zur Verfügung steht. Das im Frischwasserdom befindliche Frischwasser kann nur durch die Durchbrechungen im Mantel aus dem Frischwasserdom austreten.

Der Vorteil der erfindungsgemäßen Entwässerungsvorrichtung ist außerdem darin zu sehen, dass die Entwässerungsvorrichtung eine Bewässerungsvorrichtung für das Feuchtreinigungsgerät umfasst. Ein Auswaschen des Feuchtreinigungsgeräts im gebrauchten Wischwasser ist dadurch nicht mehr erforderlich. Auswaschen des Feuchtreinigungsgeräts mit Frischwasser und Entwässern des Feuchtreinigungsgeräts sind mittels nur einer Vorrichtung, nämlich der Entwässerungsvorrichtung mit integrierter Bewässerungsvorrichtung, möglich. Zur Reinigung des Feuchtreinigungsgeräts wird dieses in den rotierbaren Entwässerungskorb gestellt und durch das Frischwasser aus dem Frischwasserreservoir, das von dort durch die Frischwasserleitung in den Entwässerungskorb geleitet wird, gereinigt. Das Frischwasser spült Verunreinigungen aus dem Feuchtreinigungsgerät wirkungsvoll aus. Im Anschluss an die Reinigung des Feuchtreinigungsgeräts mit Frischwasser oder gleichzeitig wird der Entwässerungskorb in Rotation versetzt, um überschüssige Feuchtigkeit aus dem Feuchtreinigungsgerät auszuschleudern. Das zur Reinigung des Feuchtreinigungsgeräts verwendete Frischwasser wird im Anschluss an die Reinigung des Feuchtreinigungsgeräts abgeleitet, zum Beispiel zum gebrauchten Wischwasser, das sich ohnehin im nach oben offenen Behälter/Eimer befindet, in dem die Entwässerungsvorrichtung eingesetzt ist.

Das Frischwasserreservoir kann ringförmig ausgebildet sein und den Entwässerungskorb außenumfangsseitig umschließen. Hierbei ist von Vorteil, dass das Frischwasserreservoir dadurch ein großes Volumen aufweisen und das Feuchtreinigungsgerät deshalb häufig ausgewaschen werden kann, ohne dass neues Frischwasser in das Frischwasserreservoir nachgefüllt werden müsste.

Das Frischwasserreservoir kann eine Oberseite und eine Unterseite aufweisen, wobei die Oberseite eine Befüllöffnung für das Frischwasser aufweist und wobei die Unterseite einen Anschluss für die Frischwasserleitung aufweist. Eine solche Entwässerungsvorrichtung weist einen konstruktiv einfachen Aufbau auf und ist vom Anwender einfach zu handhaben. Die Befüllöffnung auf der Oberseite des Frischwasserreservoirs ist leicht zugänglich. Durch diese Befüllöffnung können dem Frischwasser bedarfsweise Additive beigemischt werden, die das Reinigen des Feuchtreinigungsgeräts erleichtern.

Der Entwässerungskorb kann im Wesentlichen eine nach oben offene und topfförmige Gestalt aufweisen und siebförmig ausgebildet sein. Derartige Entwässerungskörbe sind generell von Vorteil, weil unterschiedlich gestaltete Feuchtreinigungsgeräte, zum Beispiel ein Mopp mit einem Moppkopf, darin einfach abgestellt werden können. Bei Rotation des Entwässerungskorbs gelangt die aus dem Feuchtreinigungsgerät herausgeschleuderte, überschüssige Flüssigkeit durch die Öffnungen im Entwässerungskorb aus diesem heraus.

Der Entwässerungskorb kann bevorzugt aus einem polymeren Werkstoff bestehen. Ein solcher Entwässerungskorb ist leicht, hat dadurch eine geringe Trägheitsmasse und kann daher mit geringem Kraftaufwand angetrieben werden.

Die Frischwasserleitung kann eine in den Frischwasserdom mündende Ausströmöffnung aufweisen, die eine erste Höhe aufweist, die höchstens so groß wie eine zweite Höhe des Anschlusses des Frischwasserreservoirs ist. Das Frischwasserreservoir und der Frischwasserdom sind einander nach Art von kommunizierenden Röhren zugeordnet. Durch die zuvor genannten Höhen ist sichergestellt, dass das Frischwasser aus dem Frischwasserreservoir praktisch vollständig genutzt wird, um das Feuchtreinigungsgerät zu befeuchten und/oder mit Frischwasser auszuspülen.

Gemäß einer vorteilhaften Ausgestaltung kann es vorgesehen sein, dass die Frischwasserleitung ein nur in Richtung Frischwasserdom durchströmbares Durchflussventil umfasst, das in Durchflussrichtung zwischen dem Frischwasserreservoir und dem Frischwasserdom angeordnet ist. Durch das Durchflussventil kann die Frischwasserzufuhr vom Frischwasserreservoir in den Frischwasserdom im einfachsten Fall bedarfsweise vollständig unterbrochen oder vollständig freigegeben sein.

In Abhängigkeit von der Ausgestaltung des Durchflussventils besteht jedoch auch die Möglichkeit die Größe des Volumenstroms vom Frischwasserreservoir in den Frischwasserdom zu steuern/regeln.

Das Durchflussventil kann durch ein in Richtung Frischwasserreservoir sperrendes Rückschlagventil gebildet sein. Rückschlagventile sind einfache und zuverlässig funktionierende Maschinenelemente die für unterschiedlichste Anwendungsfälle kostengünstig verfügbar sind.

Nach einer ersten Ausgestaltung kann das Durchflussventil nur bei rotierendem Entwässerungskorb durchströmbar sein. Hierbei ist von Vorteil, dass der Frischwasserverbrauch der Bewässerungsvorrichtung auf ein Minimum begrenzt ist. Nur dann, wenn das Feuchtreinigungsgerät im Entwässerungskorb abgestellt ist und wenn der Entwässerungskorb rotiert, gibt das Durchflussventil die Frischwasserleitung frei und das Frischwasser strömt aus dem Frischwasserreservoir durch die Frischwasserleitung in den Frischwasserdom, der drehfest im Entwässerungskorb angeordnet ist. Der Entwässerungskorb und der Frischwasserdom drehen mit gleicher Drehzahl wie das Feuchtreinigungsgerät, das im Entwässerungskorb abgestellt ist. Bedingt durch die Rotation des Entwässerungskorbs und des Frischwasserdoms wird das Frischwasser durch die Durchbrechungen im Mantel des Frischwasserdoms nach außen zum Feuchtreinigungsgerät geschleudert und reinigt das Feuchtreinigungsgerät, wobei die aus dem Feuchtreinigungsgerät ausgeschleuderte Flüssigkeit durch den siebförmigen Entwässerungskorb zum Beispiel in einen Eimer gelangt, in dem die Entwässerungsvorrichtung angeordnet ist.

Nach einer zweiten Ausgestaltung kann es vorgesehen sein, dass das Durchflussventil bei rotierendem oder nicht-rotierendem Entwässerungskorb durchströmbar ist. Eine Durchströmung des Durchflussventils bei nicht-rotierendem Entwässerungskorb kann dann sinnvoll sein, wenn ein Feuchtreinigungsgerät, das vollständig trocken ist, vor seiner ersten Inbetriebnahme zunächst befeuchtet werden soll, um gute Gebrauchseigenschaften aufzuweisen. In einem solchen Fall wird das trockene Feuchtreinigungsgerät in den Entwässerungskorb gestellt, das Durchflussventil wird geöffnet, und Frischwasser aus dem Frischwasserreservoir gelangt durch die Frischwasserleitung in den Frischwasserdom und von dort zu dem trockenen Feuchtreinigungsgerät. Nach der Befeuchtung kann das Feuchtreinigungsgerät zunächst ausgeschleudert oder sofort bestimmungsgemäß verwendet werden. Die Reinigung des bestimmungsgemäß verwendeten Feuchtreinigungsgeräts erfolgt so, wie zuvor beschrieben.

Das Durchflussventil kann durch eine axiale Bewegung des Entwässerungskorbs betätigbar sein. Eine solche Betätigung des Durchflussventils ist für den Anwender besonders einfach.

Das Durchflussventil kann federkraftbeaufschlagt sein. Dadurch ist das Durchflussventil einfach in Offen- oder Geschlossenstellung bringbar.

Die Betätigung des Durchflussventils kann derart erfolgen, dass das Durchflussventil bei axialer Belastung des Entwässerungskorbs auf Druck in Offenstellung bringbar ist. Um das Durchflussventil in Offenstellung zu bringen, ist es bevorzugt ausreichend, wenn das zu reinigende Feuchtreinigungsgerät in den Entwässerungskorb gestellt wird. Das Eigengewicht des Feuchtreinigungsgeräts ist gemäß einer bevorzugten Ausgestaltung ausreichend, um dafür zu sorgen, dass Frischwasser durch den Frischwasserdom zu dem Feuchtreinigungsgerät geleitet wird, um dieses zu reinigen. Die Entwässerungsvorrichtung kann durch den Anwender kräfteschonend bedient werden.

Bei Entlastung des Entwässerungskorbs kann das Durchflussventil federkraftbeaufschlagt in Geschlossenstellung bringbar sein. Sobald das durch das Frischwasser gereinigte und ausgeschleuderte Feuchtreinigungsgerät vom Anwender aus dem Entwässerungskorb herausgehoben wird, verschließt das Durchflussventil die Frischwasserleitung. Die Bedienung einer solchen Entwässerungsvorrichtung erschließt sich für den Anwender praktisch von selbst.

Der Entwässerungskorb kann mittels eines Antriebs in Rotation versetzbar sein.

Generell besteht die Möglichkeit, dass der Antrieb mechanisch ist. Die Entwässerungsvorrichtung hat dadurch einen einfachen Aufbau und ist kostengünstig herstellbar. Außerdem kann sie auch dann betrieben werden, wenn Strom zum Betrieb eines elektrischen Antriebs nicht zur Verfügung steht.

Ein solcher mechanischer Antrieb kann zum Beispiel durch ein per Fuß betätigbares Pedal mit angeschlossenem Getriebe gebildet sein. Während der Verwendung der Entwässerungsvorrichtung steht der Anwender auf einem Fuß, betätigt mit dem anderen Fuß das Pedal und hält mit den Händen das zu reinigende/ auszuschleudernde Feuchtreinigungsgerät im Entwässerungskorb. Das Getriebe kann vorgesehen sein, um eine Auf- und Abbewegung des Pedals in eine Rotationsbewegung des Entwässerungskorbs umzuwandeln. Außerdem kann das Getriebe eine Übersetzung aufweisen, um die Auf- und Abbewegung des Pedals in die passende Drehzahl für den Entwässerungskorb und den Frischwasserdom zu übersetzen.

Nach einer anderen Ausgestaltung besteht die Möglichkeit, dass der Antrieb elektrisch ist. Die Entwässerungsvorrichtung ist dadurch besonders einfach und kräfteschonend betätigbar.

Der elektrische Antrieb kann zum Beispiel eine Batterie umfassen, die den Elektromotor des elektrischen Antriebs mit Energie versorgt.

Die Entwässerungsvorrichtung kann ein Befestigungsmittel umfassen, durch das die Entwässerungsvorrichtung in einen nach oben offenen Behälter, zum Beispiel einen Eimer, einsetzbar ist. Durch das Befestigungsmittel, das zum Beispiel durch einen Kragen gebildet ist, der die Bewässerungsvorrichtung und den Entwässerungskorb außenumfangsseitig umschließt, kann die gesamte Entwässerungsvorrichtung mit unterschiedlichen, nach oben offenen Behältern verbunden werden.

Die zuvor beschriebene Entwässerungsvorrichtung und der nach oben offene Behälter bilden dann eine vormontierbare Einheit.

### Kurzbeschreibung der Zeichnung

Ein Ausführungsbeispiel der erfindungsgemäßen Entwässerungsvorrichtung und der erfindungsgemäßen vormontierbaren Einheit werden nachfolgend anhand der Figuren 1 bis 4 näher erläutert

Diese zeigen jeweils in schematischer Darstellung:
- Figur 1: eine Entwässerungsvorrichtung mit integrierter Bewässerungsvorrichtung, die in einem nach oben offenen Behälter, hier einem Eimer, eingesetzt ist, wobei im Entwässerungskorb ein Feuchtreinigungsgerät angeordnet ist,
- Figur 2: das Durchfiussventil aus Figur 1 in Offenstellung,
- Figur 3: das Durchflussventil aus Figur 4 in Geschlossenstellung und
- Figur 4: die Entwässerungsvorrichtung aus Figur 1 ohne das Feuchtreinigungsgerät und in Ruhestellung.

### Ausführung der Erfindung

In Figur 1 ist ein Ausführungsbeispiel der erfindungsgemäßen Entwässerungsvorrichtung für ein Feuchtreinigungsgerät gezeigt. Das Feuchtreinigungsgerät ist in dem gezeigten Ausführungsbeispiel durch einen Mopp gebildet, dessen Moppkopf im Entwässerungskorb angeordnet ist.
Zur Reinigung des Feuchtreinigungsgeräts und/oder um das Feuchtreinigungsgerät anzufeuchten, ist die Bewässerungsvorrichtung 1 vorgesehen, die einen integralen Bestandteil der Entwässerungsvorrichtung bildet. Die Bewässerungsvorrichtung 1 umfasst ein mit Frischwasser befülltes Frischwasserreservoir 4, das ringförmig ausgebildet ist und den Entwässerungskorb 2 außenumfangsseitig kreisringförmig umschießt. Das Frischwasserreservoir 4 hat auf seiner Oberseite 6 eine Befüllöffnung 8 für das Frischwasser 3 und eventuelle Reinigungszusätze und auf seiner Unterseite 7 einen Anschluss 9 für die Frischwasserleitung 5.

Die Frischwasserleitung 5 verbindet das Frischwasserreservoir 4 mit dem Entwässerungskorb 2.

Im Entwässerungskorb 2 ist bodenseitig der Frischwasserdom 10 angeordnet, der axial in den Entwässerungskorb 2 vorgewölbt ist. Der Frischwasserdom 10 ist durch die Frischwasserleitung 5 strömungsleitend mit dem Frischwasserreservoir 4 verbunden. Der Boden 11 des Frischwasserdoms 10 ist flüssigkeitsdicht, und der Mantel 12 weist Durchbrechungen 13 auf, die, wie hier schematisch angedeutet, vom Frischwasser 3 in radialer Richtung nach außen durchströmbar sind.

Die Entwässerungsvorrichtung ist durch ein als Haltekragen ausgebildetes Befestigungsmittel 23 am Rand des als Eimer ausgebildeten, nach oben offenen Behälters 24 eingehängt. Dadurch ist die vormontierbare Einheit gebildet, die die Entwässerungsvorrichtung selbst und den Behälter 24 umfasst.

In Figur 1 ist die Entwässerungsvorrichtung währen der Reinigung des Feuchtreinigungsgeräts und während des Ausschleuderns des Feuchtreinigungsgeräts gezeigt.

Das Durchflussventil 16, das in Durchflussrichtung 17 zwischen dem Frischwasserreservoir 4 und dem Frischwasserdom 10 angeordnet ist, befindet sich in Offenstellung- In Offenstellung überführt wird das Durchflussventil 16 dadurch, dass der Entwässerungskorb, auch durch das Eigengewicht des Feuchtreinigungsgeräts, in axialer Richtung auf Druck belastet ist, derart, dass das federkraftbeaufschlagte Durchflussventil 16 in Offenstellung gehalten wird. Die Frischwasserleitung 5 ist dadurch durchströmbar.

Solange sich der Entwässerungskorb 2 in der hier dargestellten Position befindet und dadurch das Durchflussventil 16 in Offenstellung hält, fließt Frischwasser 3 aus dem Frischwasserreservoir 4 durch die Frischwasserleitung 5 durch das Durchflussventil 16 hindurch in den Frischwasserdom 10, wird dort, durch die Rotation des Entwässerungskorbs 2 und des Frischwasserdoms 10, der dem Entwässerungskorb 2 relativ ortsfest zugeordnet ist, radial durch die Durchbrechungen 13 im Mantel 12 des Frischwasserdoms 10 nach außen geschleudert und reinigt dadurch den Moppkopf des Feuchtreinigungsgeräts. Das zur Reinigung des Feuchtreinigungsgeräts verwendete Frischwasser gelangt nach Reinigung des Moppkopfs durch den siebförmigen Entwässerungskorb 2 radial nach außen in den Behälter 24 und sammelt sich dort zusammen mit dem gebrauchten Wischwasser, das bereits im Behälter 24 ist.

Im hier gezeigten Ausführungsbeispiel ist die Rotation des Entwässerungskorbs 2 unabhängig davon, ob dem Frischwasserdom 10 Frischwasser 3 zugeführt wird oder nicht.

Generell besteht auch die Möglichkeit, den nicht in Rotation 20 befindlichen Entwässerungskorb 2 axial nach unten zu drücken, wie hier gezeigt. Ohne dass der Entwässerungskorb 2 dann rotiert, kann das Feuchtreinigungsgerät befeuchtet werden, zum Beispiel dann, wenn es schon lange nicht mehr benutzt wurde, vollkommen trocken ist und durch die Befeuchtung für die bestimmungsgemäße Verwendung vorbereitet werden soll.

Die Ausströmöffnung 14, die in den Frischwasserdom 10 mündet, weist eine erste Höhe 15.1 auf, die niedriger ist, als die zweite Höhe 15.2 des Anschlusses 9 des Frischwasserreservoirs 4. Der Frischwasserdom 10 und das Frischwasserreservoir 4 sind nach Art kommunizierender Röhren miteinander verbunden, sofern das Durchflussventil 16, wie hier gezeigt, in Offenstellung ist.

Der Antrieb 19, durch den der Entwässerungskorb 2 in Rotation 20 versetzbar ist, ist im hier gezeigten Beispiel mechanisch. Der Antrieb 19 ist durch ein per Fuß betätigbares Pedal 21 mit angeschlossenem Getriebe 22 gebildet, wobei das Getriebe 22 die Auf- und Abbewegung des Pedals 21 in eine Drehbewegung zum Antrieb des Entwässerungskorbs 2 überträgt.

In Figur 2 ist das Durchflussventil 16 aus Figur 1 in vergrößerter Darstellung gezeigt. Es ist schematisch angedeutet, dass das Durchflussventil 16 durch die Bewegung des Entwässerungskorbs 2 axial nach unten in Offenstellung ist. Die Frischwasserleitung 5 verbindet das Frischwasserreservoir 4 mit dem Frischwasserdom 10 strömungsleitend.

In Figur 3 ist das Durchflussventil aus Figur 2 in Geschlossenstellung gezeigt. Der Entwässerungskorb 2 ist hier entlastet, wie zum Beispiel in Figur 4 gezeigt, wobei die Entlastung dadurch erfolgt, dass das Feuchtreinigungsgerät aus dem Entwässerungskorb 2 entfernt ist.

Durch die Entlastung des Entwässerungskorbs 2 bewegt sich dieser federkraftbeaufschlagt in die in Figur 4 gezeigte Ausgangsstellung und das Durchflussventil 16 sperrt die Frischwasserleitung 5; eine strömungsleitende Verbindung zwischen dem Frischwasserreservoir 4 und dem Frischwasserdom 10 besteht dann nicht mehr.

In Figur 4 ist die Entwässerungsvorrichtung im durch das Feuchtreinigungsgerät nicht belasteten Zustand gezeigt Es ist zu erkennen, dass der Entwässerungskorb 2, bezogen auf die Position des Entwässerungskorbs 2 in Figur 1, axial nach oben bewegt ist, wobei durch diese axiale Bewegung des Entwässerungskorbs 2 nach oben das Durchflussventil 16 in Geschlossenstellung gebracht ist.

## Patentansprüche

1. Entwässerungsvorrichtung für ein Feuchtreinigungsgerät, umfassend eine Bewässerungsvorrichtung (1) für das Feuchtreinigungsgerät und einen rotierbaren Entwässerungskorb (2) für das Feuchtreinigungsgerät, wobei die Bewässerungsvorrichtung (1) ein mit Frischwasser (3) befüllbares Frischwasserreservoir (4) umfasst, das durch eine Frischwasserleitung (5) strömungsleitend mit dem Entwässerungskorb (2) verbunden ist, **dadurch gekennzeichnet, dass** der Entwässerungskorb (2) einen mit der Frischwasserleitung (5) strömungsleitend verbundenen und in den Entwässerungskorb (2) vorgewölbten Frischwasserdom (10) umfasst, dass der Frischwasserdom (10) einen Boden (11) und einen Mantel (12) umfasst, dass der Boden (11) flüssigkeitsdicht ausgebildet ist, dass der Mantel (12) Durchbrechungen (13) aufweist und dass die Durchbrechungen (13) vom Frischwasser (3) im Wesentlichen radial nach außen durchströmbar sind.

2. Entwässerungsvorrichtung nach Anspruch 1, **dadurch gekennzeichnet, dass** das Frischwasserreservoir (4) ringförmig ausgebildet ist und den Entwässerungskorb (2) außenumfangsseitig umschließt.

3. Entwässerungsvorrichtung nach einem der Ansprüche 1 oder 2, **dadurch gekennzeichnet, dass** das Frischwasserreservoir (4) eine Oberseite (6) und eine Unterseite (7) aufweist, dass die Oberseite (6) eine Befüllöffnung (8) für das Frischwasser (3) aufweist und dass die Unterseite (7) einen Anschluss (9) für die Frischwasserleitung (5) aufweist.

4. Entwässerungsvorrichtung nach einem der Ansprüche 1 bis 3, **dadurch gekennzeichnet, dass** der Entwässerungskorb (2) im Wesentlichen eine nach oben offene und topfförmige Gestalt aufweist und siebförmig ausgebildet ist.

5. Entwässerungsvorrichtung nach einem der Ansprüche 1 bis 4, **dadurch gekennzeichnet, dass** die Frischwasserleitung (5) eine in den Frischwasserdom (10) mündende Ausströmöffnung (14) aufweist, die eine erste Höhe (15.1) aufweist, die im Wesentlichen einer zweiten Höhe (15.2) des Anschlusses (9) des Frischwasserreservoirs (4) entspricht.

6. Entwässerungsvorrichtung nach einem der Ansprüche 1 bis 5, **dadurch gekennzeichnet, dass** die Frischwasserleitung (5) ein nur in Richtung Frischwasserdom (10) durchströmbares Durchflussventil (16) umfasst, das in Durchflussrichtung (17) zwischen dem Frischwasserreservoir (4) und dem Frischwasserdom (10) angeordnet ist.

7. Entwässerungsvorrichtung nach Anspruch 6, **dadurch gekennzeichnet, dass** das Durchflussventil (16) durch ein in Richtung Frischwasserreservoir (4) sperrendes Rückschlagventil gebildet ist.

8. Entwässerungsvorrichtung nach einem der Ansprüche 6 oder 7, **dadurch gekennzeichnet, dass** das Durchflussventil (16) nur bei rotierendem Entwässerungskorb (2) durchströmbar ist.

9. Entwässerungsvorrichtung nach einem der Ansprüche 6 oder 7, **dadurch gekennzeichnet, dass** das Durchflussventil (16) bei rotierendem oder nicht-rotierendem Entwässerungskorb (2) durchströmbar ist.

10. Entwässerungsvorrichtung nach einem der Ansprüche 6 bis 9, **dadurch gekennzeichnet, dass** das Durchflussventil (16) durch eine axiale Bewegung (18) des Entwässerungskorbs (2) betätigbar ist.

11. Entwässerungsvorrichtung nach einem der Ansprüche 6 bis 10, **dadurch gekennzeichnet, dass** das Durchflussventil (16) federkraftbeaufschlagt ist.

12. Entwässerungsvorrichtung nach einem der Ansprüche 6 bis 11, **dadurch gekennzeichnet, dass** die Betätigung des Durchflussventils (16) derart erfolgt, dass das Durchflussventil (16) bei axialer Belastung des Entwässerungskorbs (2) auf Druck in Offenstellung bringbar ist.

13. Entwässerungsvorrichtung nach einem der Ansprüche 6 bis 12, **dadurch gekennzeichnet, dass** das Durchflussventil (16) bei Entlastung des Entwässerungskorbs (2) federkraftbeaufschlagt in Geschlossenstellung bringbar ist.

14. Entwässerungsvorrichtung nach einem der Ansprüche 1 bis 13, **dadurch gekennzeichnet, dass** der Entwässerungskorb (2) mittels eines Antriebs (19) in Rotation (20) versetzbar ist.

15. Entwässerungsvorrichtung nach Anspruch 14, **dadurch gekennzeichnet, dass** der Antrieb (19) mechanisch ist.

16. Entwässerungsvorrichtung nach Anspruch 15, **dadurch gekennzeichnet, dass** der Antrieb (19) durch ein per Fuß betätigbares Pedal (21) mit angeschlossenem Getriebe (22) gebildet ist.

17. Entwässerungsvorrichtung nach Anspruch 14, **dadurch gekennzeichnet, dass** der Antrieb (19) elektrisch ist.

18. Entwässerungsvorrichtung nach einem der Ansprüche 1 bis 17, **gekennzeichnet durch** ein Befestigungsmittel (23), durch das die Entwässerungsvorrichtung in einen nach oben offenen Behälter (24) einsetzbar ist.

19. Vormontierbare Einheit, umfassend eine Entwässerungsvorrichtung nach einem der Ansprüche 1 bis 18, **dadurch gekennzeichnet, dass** die Entwässerungsvorrichtung in einem nach oben offenen Behälter (24) angeordnet ist.

## Claims

1. Water-drainage apparatus for a wet-cleaning device, comprising a water-application apparatus (1) for the wet-cleaning device and a rotatable water-drainage basket (2) for the wet-cleaning device, wherein the water-application apparatus (1) comprises a fresh-water reservoir (4) which can be filled with fresh water (3) and which is connected in a flow-conducting manner to the water-drainage basket (2) by a fresh-water line (5), **characterized in that** the water-drainage basket (2) comprises a fresh-water dome (10) which is connected in a flow-conducting manner to the fresh-water line (5) and which is curved forwards into the water-drainage basket (2), **in that** the fresh-water dome (10) comprises a base (11) and a lateral surface (12), **in that** the base (11) is of liquid-tight form, **in that** the lateral surface (12) has apertures (13), and **in that** the apertures (13) can be flowed through substantially radially outwardly by the fresh water (3).

2. Water-drainage apparatus according to Claim 1, **characterized in that** the fresh-water reservoir (4) is of annular form and surrounds the water-drainage basket (2) at the outer circumferential side.

3. Water-drainage apparatus according to one of Claims 1 or 2, **characterized in that** the fresh-water reservoir (4) has a top side (6) and a bottom side (7), **in that** the top side (6) has a filling opening (8) for the fresh water (3), and **in that** bottom side (7) has a connection (9) for the fresh-water line (5) .

4. Water-drainage apparatus according to one of Claims 1 to 3, **characterized in that** the water-drainage basket (2), substantially, has an upwardly open and pot-shaped design and is in the form of a screen.

5. Water-drainage apparatus according to one of Claims 1 to 4, **characterized in that** the fresh-water line (5) has an outflow opening (14) which opens out into the fresh-water dome (10) and which has a first height (15.1) which corresponds substantially to a second height (15.2) of the connection (9) of the fresh-water reservoir (4).

6. Water-drainage apparatus according to one of Claims 1 to 5, **characterized in that** the fresh-water line (5) comprises a throughflow valve (16) which can be flowed through only in the direction of the fresh-water dome (10) and which is arranged between the fresh-water reservoir (4) and the fresh-water dome (10) in the throughflow direction (17).

7. Water-drainage apparatus according to Claim 6, **characterized in that** the throughflow valve (16) is formed by a check valve which blocks in the direction of the fresh-water reservoir (4).

8. Water-drainage apparatus according to one of Claims 6 or 7, **characterized in that** the throughflow valve (16) can be flowed through only when the water-drainage basket (2) is rotating.

9. Water-drainage apparatus according to one of Claims 6 or 7, **characterized in that** the throughflow valve (16) can be flowed through when the water-drainage basket (2) is rotating or when it is not rotating.

10. Water-drainage apparatus according to one of Claims 6 to 9, **characterized in that** the throughflow valve (16) can be actuated by an axial movement (18) of the water-drainage basket (2).

11. Water-drainage apparatus according to one of Claims 6 to 10, **characterized in that** the throughflow valve (16) is loaded by spring force.

12. Water-drainage apparatus according to one of Claims 6 to 11, **characterized in that** the throughflow valve (16) is actuated in such a way that the throughflow valve (16) can be brought into the open position under axial pressure loading of the water-drainage basket (2).

13. Water-drainage apparatus according to one of Claims 6 to 12, **characterized in that** the throughflow valve (16) can be brought into the closed position under spring-force loading when the water-drainage basket (2) is relieved of load.

14. Water-drainage apparatus according to one of Claims 1 to 13, **characterized in that** the water-drainage basket (2) can be set in rotation (20) by means of a drive (19).

15. Water-drainage apparatus according to Claim 14, **characterized in that** the drive (19) is mechanical.

16. Water-drainage apparatus according to Claim 15, **characterized in that** the drive (19) is formed by a pedal (21) with connected gearing (22), which pedal can be actuated by foot.

17. Water-drainage apparatus according to Claim 14, **characterized in that** the drive (19) is electrical.

18. Water-drainage apparatus according to one of Claims 1 to 17, **characterized by** a fastening means (23) by way of which the water-drainage apparatus can be inserted into an upwardly open container (24).

19. Pre-assemblable unit comprising a water-drainage apparatus according to one of Claims 1 to 18, **characterized in that** the water-drainage apparatus is arranged in an upwardly open container (24).

## Revendications

1. Dispositif d'essorage destiné à un appareil de nettoyage par voie humide, comprenant un dispositif d'alimentation en eau (1) destiné à l'appareil de nettoyage par voie humide et un panier d'essorage rotatif (2) destiné à l'appareil de nettoyage par voie humide, le dispositif d'alimentation en eau (1) comprenant un réservoir d'eau d'appoint (4) pouvant être rempli d'eau d'appoint (3) qui est en liaison fluidique avec le panier d'essorage (2) par une conduite d'eau d'appoint (5), **caractérisé en ce que** le panier d'essorage (2) comprend un dôme d'eau d'appoint (10) en liaison fluidique avec la conduite d'eau d'appoint (5) et faisant saillie dans le panier d'essorage (2), **en ce que** le dôme d'eau d'appoint (10) comprend un fond (11) et une enveloppe (12), **en ce que** le fond (11) est réalisé de manière étanche au fluide, **en ce que** l'enveloppe (12) présente des passages (13), et **en ce que** les passages (13) peuvent être traversés par l'eau d'appoint (3) de manière substantiellement radiale vers l'extérieur.

2. Dispositif d'essorage selon la revendication 1, **caractérisé en ce que** le réservoir d'eau d'appoint (4) est réalisé en forme d'anneau et entoure le panier d'essorage (2) du côté de la circonférence extérieure.

3. Dispositif d'essorage selon l'une quelconque des revendications 1 ou 2, **caractérisé en ce que** le réservoir d'eau d'appoint (4) présente une face supérieure (6) et une face inférieure (7), **en ce que** la face supérieure (6) présente une ouverture de remplissage (8) pour l'eau d'appoint (3), et **en ce que** la face inférieure (7) présente un branchement (9) pour une conduite d'eau d'appoint (5).

4. Dispositif d'essorage selon l'une quelconque des revendications 1 à 3, **caractérisé en ce que** le panier d'essorage (2) présente substantiellement une configuration ouverte vers le haut et en forme de pot et est réalisé en forme de tamis.

5. Dispositif d'essorage selon l'une quelconque des revendications 1 à 4, **caractérisé en ce que** la conduite d'eau d'appoint (5) présente une ouverture d'écoulement (14) débouchant sur le dôme d'eau d'appoint (10) et qui présente une première hauteur (15.1) qui correspond substantiellement à une deuxième hauteur (15.2) du branchement (9) du réservoir d'eau d'appoint (4).

6. Dispositif d'essorage selon l'une quelconque des revendications 1 à 5, **caractérisé en ce que** la conduite d'eau d'appoint (5) comprend une vanne de débit (16) ne pouvant être traversée qu'en direction du dôme d'eau d'appoint (10) et qui est disposée dans la direction de débit (17) entre le réservoir d'eau d'appoint (4) et le dôme d'eau d'appoint (10).

7. Dispositif d'essorage selon la revendication 6, **caractérisé en ce que** la vanne de débit (16) est formée par un clapet de non-retour bloquant en direction du réservoir d'eau d'appoint (4).

8. Dispositif d'essorage selon l'une quelconque des revendications 6 ou 7, **caractérisé en ce que** la vanne de débit (16) ne peut être traversée que lorsque le panier d'essorage (2) tourne.

9. Dispositif d'essorage selon l'une quelconque des revendications 6 ou 7, **caractérisé en ce que** la vanne de débit (16) peut être traversée lorsque le panier d'essorage (2) tourne ou lorsqu'il ne tourne pas.

10. Dispositif d'essorage selon l'une quelconque des revendications 6 à 9, **caractérisé en ce que** la vanne de débit (16) peut être actionnée par un mouvement axial (18) du panier d'essorage (2).

11. Dispositif d'essorage selon l'une quelconque des revendications 6 à 10, **caractérisé en ce que** la vanne de débit (16) est sollicitée par la force d'un ressort.

12. Dispositif d'essorage selon l'une quelconque des revendications 6 à 11, **caractérisé en ce que** l'actionnement de la vanne de débit (16) est effectué de telle sorte que la vanne de débit (16) sous charge axiale du panier d'essorage (2) peut être amenée en position ouverte par pression.

13. Dispositif d'essorage selon l'une quelconque des revendications 6 à 12, **caractérisé en ce que** la vanne de débit (16), lorsque le panier d'essorage (2) n'est pas sous charge, peut être amenée en position fermée en étant sollicitée par la force d'un ressort.

14. Dispositif d'essorage selon l'une quelconque des revendications 1 à 13, **caractérisé en ce que** le panier d'essorage (2) peut être mis en rotation (20) au moyen d'un système d'entraînement (19).

15. Dispositif d'essorage selon la revendication 14, **caractérisé en ce que** le système d'entraînement (19) est mécanique.

16. Dispositif d'essorage selon la revendication 15, **caractérisé en ce que** le système d'entraînement (19) est formé par une pédale (21) pouvant être actionnée au pied et dotée d'une transmission raccordée (22) .

17. Dispositif d'essorage selon la revendication 14, **caractérisé en ce que** le système d'entraînement (19) est électrique.

18. Dispositif d'essorage selon l'une quelconque des revendications 1 à 17, **caractérisé par** un moyen de fixation (23) par lequel le dispositif d'essorage peut être inséré dans un conteneur ouvert par le haut (24).

19. Unité prémontable, comprenant un dispositif d'essorage selon l'une quelconque des revendications 1 à 18, **caractérisée en ce que** le dispositif d'essorage est disposé dans un conteneur ouvert par le haut (24).
